# FASCICULE DE BREVET EUROPEEN

(11) **EP 0 040 161 B1**
(45) Date de publication et mention de la délivrance du brevet: **14.11.1984**
(21) Numéro de dépôt: 81400765.4
(22) Date de dépôt: 13.05.1981
(51) Int. Cl.: F04B 1/28

(54) **Pompe à pistons alternatifs à barillet fixe et plateau tournant**
Steuerbare Axialkolbenpumpe mit feststehendem Zylinderblock
Wobble plate of an axial-type piston pump

(30) Priorité: 14.05.1980 FR 8010916; 25.03.1981 FR 8106018
(43) Date de publication de la demande: 18.11.1981
(73) Titulaire: Couillard, François, F-64000 Pau (FR)
(72) Inventeur: Couillard, François, F-64000 Pau (FR)
(74) Mandataire: Moulines, Pierre

## Description

Il est connu, dans le domaine des pompes, d'animer d'un mouvement alternatif des pistons montés à coulissement dans un corps de pompe appelé barillet et régulièrement répartis dans ce corps de pompe autour d'un axe parallèle à l'axe de chacun des pistons, au moyen d'un plateau inclinable sur lequel prennent appui les pistons, en faisant tourner le plateau par rapport au barillet ou, inversement, le barillet par rapport au plateau autour de l'axe longitudinal susdit.

Dans le cas notamment d'un plateau tournant et d'un barillet fixe, le plateau est inclinable autour d'un axe orthogonal audit axe de révolution porté latéralement par un support d'entraînement en rotation du plateau.

L'invention est relative à ce type de pompe et concerne un perfectionnement de construction pour répondre à une exigence particulière qu'impose l'usage de ces pompes dans le domaine du dosage très précis à relativement faible débit inférieur au décilitre et pouvant atteindre quelques microlitres par minute. Cette exigence est particulièrement sévère en chromatographie en phase liquide. Il s'agit pour des raisons de précision de conserver à chacun des pistons de la pompe une position de point mort de refoulement invariable quelle que soit la cylindrée, donc la course des pistons.

Par le brevet des Etats Unis d'Amérique n° 2 349 310 on connaît une pompe dans laquelle on a recherché une telle position des pistons, toutefois les tiges des pistons sont articulées sur le plateau inclinable et l'axe d'articulation doit passer par le centre de l'articulation à rotule de la tige de piston sur le plateau. Il en résulte que cette disposition nécessite donc une grande complexité en ce qui concerne la réalisation pour obtenir une position précise de l'axe d'articulation du plateau qui doit passer par le centre de l'articulation à rotule.

A cet effet, donc l'invention concerne une pompe à pistons alternatifs du type à barillet fixe comportant une pluralité de pistons parallèles dont les axes sont régulièrement répartis sur un cylindre et qui sont maintenus en appui par leur extrémité extérieure au barillet sur un plateau susceptible d'être incliné autour d'un arbre perpendiculaire à l'axe du cylindre susdit.

Conformément à la présente invention, le plateau peut tourner autour de l'axe dudit cylindre et la portion de surface du plateau sur laquelle s'appuient lesdites extrémités des pistons possède dans un plan passant par l'axe dudit cylindre et perpendiculaire audit arbre d'articulation du plateau une saillie circulaire centrée sur l'axe de l'arbre d'articulation et formant une butée pour lesdites extrémités des pistons.

Ladite saillie peut être torique et définie par la surface engendrée par la saillie circulaire susdite lors d'un mouvement de révolution autour de l'axe dudit cylindre, et le contact entre cette dernière et les extrémités de piston peut être pratiquement ponctuel. De plus, l'inclinaison du plateau peut être réglée au moyen d'un point d'appui mobile le long de l'axe dudit cylindre qui coopère avec une face du plateau opposée à celle pourvue de la portion de surface susdite, tandis que la partie de contact de cette face avec ledit point présente un profil de came permettant une variation de la course des pistons proportionnelle au déplacement du point le long dudit axe.

Elle peut également être réglée au moyen d'une piste circulaire centrée sur l'axe de révolution et coopérant avec une partie du plateau dia- mètralement opposée audit axe d'articulation.

L'invention sera mieux comprise au cours de la description donnée ci-après à titre d'exemple purement indicatif et non limitatif qui permettra d'en dégager les avantages et les caractéristiques secondaires.

Il sera fait référence aux dessins annexés dans lesquels:
- la fig. 1 illustre la construction générale d'une pompe connue;
- les fig. 2A et 2B montrent par un détail de construction les imperfections de fonctionnement d'une pompe du type de la fig. 1;
- la fig. 3 illustre un mode de réalisation du perfectionnement selon l'invention.

En se reportant au schéma de la fig. 1, on voir un corps de pompe 1 fixe d'axe longitudinal 1a autour duquel sont régulièrement répartis trois, quatre ou plus, pistons 2 dont les axes 2a sont situés sur un cylindre d'axe 1a. Ces pistons sont montés coulissants dans le corps ou barillet 1 et leur extrémité 2b coopère avec une chambre 3 pour en faire varier le volume. Ces pistons sont maintenus appliqués par des ressorts 2c sur un plateau 4 qui est articulé en 5 autour d'un arbre orthogonal à l'axe 1 a et porté par un support tournant 10 autour de l'axe 1a. Un organe 6 - par exemple une tige filetée micrométrique - sert de butée réglable au plateau 4 et sa position le long de l'axe 1a détermine l'inclinaison du plateau et par là la course des pistons manoeuvrés par le plateau incliné et la cylindrée de la pompe.

Lorsque le plateau 4 est parfaitement perpendiculaire à l'axe 1a, sa rotation ne provoque aucun mouvement des pistons qui restent à leur point mort haut tel qu'il est représenté sur la fig. 2B. On peut d'ailleurs régler ce point mort de refoulement de manière que les pistons ne pénètrent pas dans la chambre 3.

Mais on voit sur la fig. 2A que, si l'on incline le plateau 4 autour de l'arbre 5, on modifie la position du point mort haut (de refoulement) des pistons d'une valeur de fonction de l'angle d'inclinaison. Ces dispositions sont préjudiciables dans certaines applications des pompes pour des dosages extrêmement précis.

L'une des solutions à ce problème que propose l'invention est illustrée par la fig. 3 sur laquelle on retrouve certains des éléments déjà décrits avec les mêmes références.

On notera en regard de cette figure que la face supérieure 4a du plateau possède une portion de surface 7 sur laquelle prennent appui les pistons 2. Cette portion de surface 7 est telle que, dans un plan contenant l'axe 1 a et perpendiculaire à l'axe 5 - c'est-à-dire le plan de figure -, elle possède une trace 7a circulaire constituée par un arc de cercle centré sur l'axe 5. Ainsi, quelle que soit l'inclinaison du plateau 4 autour de l'axe 5, le point de contact 8 des pistons avec le plateau dans le plan susdit est fixe. Il est donc situé à une distance fixe du barillet 1. Si l'inclinaison du plateau est réalisée dans le sens de la flèche A, le lieu du point 8 lors de la rotation du plateau est un cercle contenu dans un plan perpendiculaire à l'axe 1 qui définit le point mort de refoulement de tous les pistons. On voit qu'ainsi tous les pistons ont un point mort de refoulement invariable et indépendant de l'inclinaison du plateau. Ce résultat sera obtenu si, par ailleurs, la surface 7 ne présente pas de pente ascendante à partir de la face 4a du plateau le long de la ligne de contact des pistons lorsque ce plateau est perpendiculaire à l'axe 1 a.

Une forme préférée de la surface 7 sera constituée par la surface engendrée par la rotation de la trace 7a autour de l'axe 1 a. La surface 7 sera alors torique (comme sur la figure).

On aura noté que les pistons 2 présentent une surface d'extrémité 2d du côté du plateau convexe (ici sphérique) telle que le contact de ces pistons avec la surface 7 soit pratiquement ponctuel. Cette surface 2d peut affecter le profil d'une came dans le plan de la figure - et plus généralement dans chaque plan radial passant par les axes 2a - qui permettrait, compte tenu de la géométrie des éléments mobiles les uns par rapport aux autres, de rendre la variation de la course des pistons par inclinaison du plateau proportionnelle - fonction linéaire - du déplacement de l'organe 6. On prendra soin dans ce cas d'arrêter les pistons en rotation autour de leur axe par rapport au corps de pompe. Un tel profil des surfaces 2d apporte un perfectionnement à la pompe affectant dans un ordre élevé la précision du réglage, compte tenu du fait que les corrections qu'il apporte sont minimes.

De la même manière, on pourra réaliser en profil de came adéquat l'extrémité de contact de l'organe 6 sera de révolution et que le taillage de la face 4b sera réalisé au-delà de l'arbre 5 par rapport à l'axe 1 a si le plateau est incliné dans le sens A.

Enfin, sur cette fig. 3, on a représenté une partie 4c du plateau 4 coopérant avec une piste circulaire 9 s'étendant un plan perpendiculaire à l'axe 1 a et réglable le long de cet axe. Ces deux moyens viennent en substitution de l'organe central 6 pour assurer le réglage de l'inclinaison du plateau 4. La surface d'appui de ladite partie 4c pourra elle aussi être taillée en surface de came pour rendre linéaire la relation entre le mouvement de la piste 9 et la variation de la course des pistons subséquents.

La position de l'axe 5a de l'arbre 5 peut être indifférente au moins en théorie (hormis son orientation) et est représentée quelconque sur la figure. Il peut cependant être avantageux de la prévoir à l'aplomb des axes 2a. La disposition se-Ion l'invention permet de choisir au mieux des possibilités technologiques de la position de cet axe.

L'invention trouve une application intéressante dans le domaine des pompes de précision.

## Revendications

1. Pompe à pistons alternatifs du type à barillet fixe (1) comportant une pluralité de pistons (2) parallèles dont les axes (2a) sont régulièrement répartis sur un cylindre et qui sont maintenus en appui par leur extrémité extérieure (2d) au barillet sur un plateau (4) susceptible d'être incliné autour d'un arbre (5) perpendiculaire à l'axe (1a) du cylindre susdit, caractérisé en ce que le plateau (4) peut tourner autour de l'axe dudit cylindre et la portion de surface (7) du plateau (4) sur laquelle s'appuient lesdites extrémités (2d) des pistons possède dans un plan passant par l'axe dudit cylindre (1a) et perpendiculaire audit arbre (5) d'articulation du plateau (4) une saillie (7a) circulaire centrée sur l'axe (5a) de l'arbre d'articulation (5) et formant une butée pour lesdites extrémités des pistons.

2. Pompe selon la revendication 1, caractérisé en ce que ladite saillie (7a) est torique et est définie par la surface engendrée par la saillie (7a) circulaire susdite lors d'un mouvement de révolution autour de l'axe (1 a) dudit cylindre.

3. Pompe selon l'une quelconque des revendications précédents caractérisée en ce que le contact (8) entre les extrémités (2d) des pistons susdites et ladite saillie (7a) est pratiquement ponctuel.

4. Pompe selon l'une quelconque des revendications précédentes, caractérisée en ce que l'inclinaison du plateau est réglée au moyen d'un point mobile (6) le long de l'axe dudit cylindre (1 a) qui coopère avec une face du plateau (4b) opposée à celle pourvue de la saillie (7a) susdite et en ce que la partie de contact de cette face (4b) avec ledit point (6) présente un profil de came permettant une variation de la course des pistons proportionnelle au déplacement du point le long dudit axe (1 a).

5. Pompe selon l'une quelconque des revendications précédentes, caractérisée en ce que l'inclinaison du plateau est réglée par une piste circulaire (9) centrée sur l'axe dudit cylindre coopérant avec une partie (4c) du plateau diamétralement opposée à l'axe d'articulation (5) susdit, ladite piste étant réglable en position le long dudit axe (1 a).

6. Pompe selon la revendication 5, caractérisée en ce que le contact entre ladite partie du plateau et la piste est assuré le long d'un profil de came ménagé sur ladite partie permettant une variation de la course des pistons proportionelle au déplacement de ladite piste.

7. Pompe selon l'une quelconque des revendications 4 à 6, caractérisée en ce que le point de contact des pistons avec la saillie (7a) susdite évolue le long d'un profil de came (2d) ménagé à l'extrémité desdits pistons (2) pour permettre une variation de la course de ces derniers proportionnelle au déplacement de l'élément de commande (6,9) de l'inclinaison du plateau.

## Claims

1. Reciprocating piston pump of the type incorporating a fixed barrel piston-chamber 1 comprising a plurality of parallel pistons 2 whose axes 2a are regularly distributed over a cylinder and which are maintained in abutment by their end 2d outside the barrel on a plate 4 capable of being inclined about a shaft 5 perpendicular to the axis 1 a of said cylinder, characterized in that the plate 4 may rotate about the axis of said cylinder and the surface portion 7 of the plate 4 on which said ends 2d of the pistons bear possesses in a plane passing through the axis of said cylinder 1a and perpendicular to said pivot shaft 5 of the plate 4 a circular projection 7a centred on the axis 5a of the pivot shaft 5 and forming a stop for said ends of the pistons.

2. Pump according to Claim 1, characterized in that said projection 7a is toric and is defined by the surface generated by said circular projection 7a during a movement of revolution about the axis 1 a of said cylinder.

3. Pump according to any one of the preceding claims, characterized in that the contact 8 between the ends 2d of said pistons and said projection 7a is virtually punctual.

4. Pump according to any one of the preceding Claims, characterized in that the inclination of the plate is adjusted by means of a mobile point 6 along the axis of said cylinder 1a which cooperates with a face of the plate 4b opposite that provided with the projection 7a and in that the part of this face 4b in contact with said point 6 presents a cam profile allowing a variation of the stroke of the pistons proportional to the displacement of the point along said axis 1 a.

5. Pump according to any one of the preceding Claims, characterized in that the inclination of the plate is adjusted by a circular track 9 centred on the axis of said cylinder cooperating with a part 4c of the plate diametrically opposite the said pivot shaft 5, said track being adjustable in position along said axis 1a.

6. Pump according to Claim 5, characterized in that the contact between said part of the plate and the track is ensured along a cam profile made on said part allowing a variation of the stroke of the pistons proportional to the displacement of said track.

7. Pump according to any one of Claims 4 to 6, characterized in that the point of contact of the pistons with the said projection 7a moves along a cam profile 2d made at the end of said pistons 2 to allow a variation of the stroke of these latter proportional to the displacement of the element 6, for controlling the inclination of the plate.

## Patentansprüche

1. Axialkolbenpumpe mit feststehendem Zylinderblock, mit mehreren parallelen Kolben (2), deren Achsen (2a) auf einem Zylinder regelmässig verteilt sind und die mit ihrem ausserhalb des Zylinderblocks gelegenen Ende an einer Platte (4) anliegen, die um eine zur Achse (1 a) des angegebenen Zylinders senkrechte Achse (5) geneigt werden kann, dadurch gekennzeichnet, dass sich die Platte (4) um die Achse des angegebenen Zylinders drehen kann und der Oberflächenteil (7) der Platte (4), an dem die Enden (2d) der Kolben anliegen, in einer durch die Achse des Zylinders (1 a) gehenden und zur Anlenkachse (5) der Platte (4) senkrechten Ebene einen kreisförmigen Vorsprung (7a) aufweist, der auf der Achse (5a) der Anlenkachse (5) zentriert ist und für die angegebenen Enden der Kolben eine Anlage bildet.

2. Pumpe nach Anspruch 1, dadurch gekennzeichnet, dass der Vorsprung (7a) torusförmig und durch die Oberfläche definiert ist, die durch den angegebenen kreisförmigen Vorsprung (7a) während einer Umlaufbewegung um die Achse (1 a) des angegebenen Zylinders erzeugt wird.

3. Pumpe nach einem der vorhergehenden Ansprüche, dadurch gekennzeichnet, dass die Berührung (8) zwischen den Enden (2d) der angegebenen Kolben und dem angegebenen Vorsprung (7a) praktisch punktförmig ist.

4. Pumpe nach einem der vorhergehenden Ansprüche, dadurch gekennzeichnet, dass die Neigung der Platte durch einen längs der Achse des angegebenen Zylinders (1a) beweglichen Punkt (6) einstellbar ist, der mit einer Seite der Platte (4b) zusammenarbeitet, die der mit dem angegebenen Vorsprung (7a) versehenen Seite gegenüberliegt, und dass der mit dem Punkt (6) in Berührung stehende Berührungsteil dieser Seite (4b) ein nockenförmiges Profil aufweist, das eine Änderung des Hubs der Kolben ermöglicht, die der Verschiebung des Punkts längs der angegebenen Achse (1a) proportional ist.

5. Pumpe nach einem der vorhergehenden Ansprüche, dadurch gekennzeichnet, dass die Neigung der Platte durch eine kreisförmige Bahn (9) eingestellt wird, die auf der Achse des angegebenen Zylinders zentriert ist und mit einem der angegebenen Anlenkachse (5) diametral gegenüberliegenden Teil (4c) der Platte zusammenarbeitet, wobei die Bahn in ihrer Stellung längs der Achse (1 a) einstellbar ist.

6. Pumpe nach Anpruch 5, dadurch gekennzeichnet, dass die Berührung zwischen dem Teil der Platte und der Bahn längs eines Nockenprofils erfolgt, das auf dem Teil ausgebildet ist, und eine Änderung des Hubs des Kolbens ermöglicht, die zur Verschiebung der Bahn proportional ist.

7. Pumpe nach einem der Ansprüche 4 bis 6, dadurch gekennzeichnet, dass der Berührungspunkt der Kolben mit dem angegebenen Vorsprung (7a) längs eines am Ende der Kolben (2) ausgebildeten Nockenprofils (2d) fortschreitet, um eine Änderung des Hubs des Kolbens zu ermöglichen, die der Verschiebung des Elements (6, 9) zur Steuerung der Neigung der Platte proportional ist.
